# FASCICULE DE BREVET EUROPEEN

(11) **EP 0 060 786 B1**
(45) Date de publication et mention de la délivrance du brevet: **24.07.1985**
(21) Numéro de dépôt: 82400451.9
(22) Date de dépôt: 12.03.1982
(51) Int. Cl.: B65B 27/04, B65B 21/04

(54) **Procédé et dispositif pour la formation et le cerclage de lots d'objets**
Verfahren und Vorrichtung zum Formen und Bündeln einer Anzahl von Gegenständen
Method and apparatus for forming and encircling groups of articles

(30) Priorité: 13.03.1981 FR 8105025
(43) Date de publication de la demande: 22.09.1982
(73) Titulaire: SAINT-GOBAIN EMBALLAGE, 92400 Courbevoie (FR)
(72) Inventeur: Granger, Jacques, F-71100 Chalon sur Saone (FR)
(74) Mandataire: Le Vaguerese, Sylvain Jacques

## Description

L'invention concerne un procédé et un dispositif pour la formation et le cerclage de lots d'objets. En particulier l'invention s'applique au conditionnement d'objets divers tels que des bouteilles, par exemple pour constituer les couches successives dans une opération de paletti₋ sation automatique.

De façon plus précise l'invention concerne la formation de lots en une couche où les objets sont disposés de façon homogène les uns contre les autres suivant un assemblage compact, et le cerclage de ces lots.

Le cerclage de lots d'objets est effectué traditionnellement au moyen d'un dispositif comprenant un mécanisme de lancement, de tension et de fixation du lien, et un cadre, entourant les objets à cercler, et servant au support et au guidage du lien.

Dans les techniques antérieures de cerclage de lots d'objets, les deux opérations que constituent d'une part la formation du lot, et d'autre part le cerclage sont réalisées en deux endroits distincts de la chaine de conditionnement.

Une difficulté dans ces conditions est de maintenir le lot d'objets dans la disposition qui lui est conférée lors de sa formation, pendant son transport jusqu'à l'emplacement où est effectué le cerclage, et au cours de ce cerclage lui-même. En outre le cerclage nécessite ordinairement un poste spécifique à cette opération.

Ce mode de formation de lots d'objets cerclés est illustré en particulier dans le brevet français n° 1 485 252.

Ce brevet montre le rassemblement de bouteilles, rassemblement réalisé en au moins deux étapes. Le lot de bouteilles est d'abord constitué par des filles de bouteilles voisines séparées par des rails de guidage. L'ensemble des files constituant le lot est alors transporté vers une table de cerclage. Au cours de ce transport, les files sont amenées au contact les unes des autres. L'organe assurant le transport dépose le lot de bouteilles sur la table de cerclage. Des organes de serrage maintiennent les bouteilles pendant le cerclage. Le lot de bouteilles cerclées est repris par l'organe de préhension et transporté hors de la table de cerclage.

Il est connu aussi du brevet français n° 2299223 de transférer un lot de bouteilles au moyen d'un organe de préhension, d'un emplacement où se forme le lot, à un point où une palette est chargée.

Au cours de trajet l'organe de préhension passe dans le cadre d'une cercleuse dont la position est fixe. Au niveau de ce cadre il s'immobilise pour procéder au cerclage des bouteilles. Cette façon de faire est satisfaisante notamment par le fait que le cerclage ne requiert pas à proprement parler un poste dans la chaine. Cette opération faite sur le trajet de transfert du lot d'objets présente néanmoins certaines difficultés. Il est nécessaire en particulier que les dimensions du cadre de la cercleuse soient suffisamment grandes pour assurer un passage commode de l'ensemble de l'organe de préhension et du lot de bouteilles. En conséquence, la distance entre le cadre de la cercleuse et le lot d'objets, au moment du cerclage, est relativement importante, et la tension et le positionnement précis du lien sont plus difficiles à assurer.

Un but de l'invention est de fournir des moyens pour procéder au cerclage de lots d'objets dans des conditions conduisant à des résultats satisfaisants sans pour autant compliquer de façon prohibitive les opérations ou l'appareillage nécessaires.

Ceci a été obtenu selon l'invention notamment en effectuant le cerclage des objets rassemblés en un lot, à l'emplacement même où le lot est formé.

Le procédé selon l'invention pour la formation et le cerclage de lots d'objets comprend les étapes suivantes:
- l'acheminement des objets, isolés ou partiellement regroupés, vers une aire d'accumulation et de cerclage où ils sont rassemblés en une couche, les objets étant latéralement au contact les uns des autres, pendant cette étape le cadre du dispositif de cerclage étant dans une position «d'attente» ne faisant pas obstacle à l'acheminement des objects,
- la mise en position du cadre du dispositif de cerclage de façon qu'il entoure complètement le lot formé maintenu sur ladite aire, le cadre de cerclage dans cette position faisant obstacle à l'acheminement d'objets supplémentaires sur l'aire d'accumulation et de cerclage,
- le cerclage du lot d'objets et son enlèvement de l'aire d'accumulation et de cerclage au moyen d'un organe de préhension,
- la mise en position «d'attente» du dispositif de cerclage pour un nouveau cycle d'opérations.

L'acheminement des objets jusqu'à l'aire d'accumulation est réalisé de façon connue en soi, et notamment au moyen de bandes ou tapis convoyeurs sur lesquels les objets sont déposés. D'autres moyens tels que des poussoirs, des tob- bogans ou des moyens analogues peuvent également être utilisés, seuls, ou en combinaison avec des tapis convoyeurs.

Il est avantageux dans la pratique de constituer l'aire d'accumulation à même un tapis convoyeur. Les objets sont alors rassemblés le long d'un butoir situé à l'extrémité de l'aire d'accumulation, et transversal au sens de la progression, et ils sont maintenus les uns contre les autres de façon dynamique par le frottement exercé à la base des objets par le mouvement du convoyeur.

Il est cependant possible de constituer l'aire d'accumulation de façon différente, par exemple au moyen d'une plaque sur laquelle les objets sont poussés de proche en proche, les premiers objets étant poussés par les suivants et ainsi de suite jusqu'à ce que le lot soit complet.

Dans un mode de réalisation avantageux, les objets destinés à constituer le lot sont envoyés sur l'aire d'accumulation suivant une distribution préétablie correspondant à la disposition finale des objets dans le lot. Ainsi pour la formation d'un lot de bouteilles, il est commode de conduire sur l'aire d'accumulation des rangées de bouteilles en nombre et en position bien définis, en fonction de l'arrangement final souhaité dans le lot. Ce mode de chargement de l'aire d'accumulation est particulièrement utile pour des objets qui par, leur forme, ne se prêteraient pas d'eux- mêmes à un arrangement compact régulier.

Au cours de la formation du lot d'objets, le dispositif de cerclage est dans une position telle, par rapport à l'aire d'accumulation qu'il ne fait pas obstacle aux objets conduits sur cette aire. En particulier, lorsque l'aire d'accumulation est constituée directement sur un tapis convoyeur, la partie du cadre du dispositif de cerclage située sur le côté par lequel les objets sont acheminés est suffisamment écartée du tapis pour laisser passer les objets.

Selon un mode avantageux le passage de la position de cerclage à la position d'attente, et inversement, est obtenu en faisant pivoter au moins une partie du dispositif de cerclage comprenant le cadre, autour d'un axe parallèle à l'aire d'accumulation et transversal à la progression des objets.

Dans le procédé selon l'invention, lorsque le cadre du dispositif est en position de cerclage, et avant l'opération de cerclage proprement dite, il est avantageux que l'organe de préhension soit amené à saisir les objets.

Dans ces conditions les objets, reposant sur l'aire d'accumulation et maintenus par l'organe de préhension, demeurent parfaitement stables.

Si l'alimentation de l'aire d'accumulation est effectuée en continu, et que la cadence des objets (ou des groupes partiels d'objets) est telle que la succession d'opérations comprenant la mise en position de cerclage, le cerclage lui-même, l'enlèvement du lot cerclé et la mise en position d'attente, ne peut réalisée dans le temps séparant l'acheminement de deux objets ou groupes d'objets successifs, il est préférable, pendant le déroulement des opérations, de procéder à la rétention des objets sur l'organe acheminant ceux-ci en amont de l'aire d'accumulation.

Dans la pratique l'automatisation de la commande de ces différentes opérations peut être très poussée. Ceci permet notamment une parfaite synchronisation, et limite au strict minimum les interventions des opérateurs.

L'invention a également pour objet un dispositif pour la formation et le cerclage de lots d'objets selon le procédé décrit ci-dessus. Ce dispositif comprend des moyens pour acheminer les objets vers une aire d'accumulation et de cerclage. L'aire de cerclage est délimitée par des guides maintenant les objets en position. Ces guides sont disposés sur le pourtour de l'aire d'accumulation, à l'exception du côté par lequel les objets sont acheminés. Ce dispositif comprend aussi un appareil de cerclage dont au moins une partie est mobile. Le mouvement de la partie mobile de l'appareil de cerclage conduit à au moins deux positions, une position de cerclage et une position dite d'attente. Dans la position de cerclage, le cadre de cerclage entoure le lot d'objets constitué sur l'aire d'accumulation. Dans la position d'attente le côté du cadre correspondant à celui de l'aire d'accumulation par lequel les objets pénètrent sur cette aire est placé de façon à ne pas faire obstacle à l'acheminement des objets. Le dispositif comprend aussi un organe de préhension mobile de type connu en soi (tel que ventouses, pinces, aimants, boudins,...) pour saisir le lot d'objets cerclé et l'enlever de l'aire d'accumulation et de cerclage, pour le conduire par exemple au poste suivant de la chaîne de conditionnement.

Dans un mode particulièrement préféré, l'appareil de cerclage du dispositif selon l'invention est monté mobile autour d'un axe sensiblement parallèle à l'aire d'accumulation, et transversal au sens de progression des objets conduits sur cette aire. L'axe est de préférence situé du côté de l'aire d'accumulation opposé à celui par lequel les objets pénètrent sur cette aire. Ceci permet un maximum de déplacement du côté «en amont» du cadre, pour un angle de rotation déterminé.

Dans le cas du dispositif mobile en rotation, le cadre, en position de cerclage, est dans un plan parallèle à celui de l'aire d'accumulation; il bascule en position d'attente pour laisser passer les objets, acheminés par exemple sur un tapis convoyeur.

Toujours pour le dispositif de cerclage monté mobile autour d'un axe, il est avantageux de disposer l'axe de rotation du côté du cadre portant également le mécanisme de lancement de tension et de fixation du lien. On peut ainsi équilibrer le dispositif de façon que sa mise en mouvement nécessite un minimum d'énergie.

Suivant un mode préféré, l'acheminement des objets est réalisé au moyen d'un tapis convoyeur et l'aire d'accumulation est constituée sur ce même tapis. Les objets viennent s'accumuler sur un guide (ou butée) transversal. Ils sont maintenus latéralement, également par les guides qui délimitent l'aire d'accumulation et de cerclage. Ces guides peuvent présenter un profil particulier conduisant à un rangement déterminé des objets.

Le dispositif selon l'invention peut également comporter un système formant barrage en amont sur le chemin des objets. Ce barrage mobile stoppe la progression des objets lorsque le cadre est en position de cerclage et donc que les objets ne pourraient pénétrer sur l'aire d'accumulation et de cerclage.

Le dispositif selon l'invention peut aussi comprendre un dispositif répartiteur ou distributeur, permettant de délivrer des groupes d'objets en ligne suivant une disposition et un nombre prédéterminés pouvant varier d'une ligne à la suivante.

Dans ce qui suit l'invention est décrite de façon plus détaillée, en faisant référence aux planches de dessins annexées dans lesquelles:
- la figure 1 représente de façon schématique une vue de dessus d'un dispositif selon l'invention,
- les figures 2 et 3 sont deux vues schématiques en élévation d'un dispositif selon l'invention, montrant deux moments du cycle de fonctionnement.

A l'exemple représenté à la figure 1, des objets de forme essentiellement cylindrique, par exemple des bouteilles sont transportés sur un tapis convoyeur 1. La progression des objets est stoppée par le guide transversal 4. Latéralement les objets sont maintenus par les guides 5. Le cadre 2 du dispositif de cerclage est disposé en regard de la zone délimitée par les guides 4 et 5. Cette zone constitue l'aire d'accumulation des objets.

Une barre transversale mobile 6 constitue un barrage permettant de stopper la progression des objets en amont de l'aire d'accumulation.

Les objets sont amenés sur le tapis convoyeur par l'intermédiaire d'une bande 7 mobile et d'un système de distribution 8, disposé à l'extrémité du tapis convoyeur 1. Le système de distribution 8 comprend deux barres 9 et 10 pour maintenir et aligner les objets. La barre 9 peut être relevée pour dégager la rangée d'objets, tandis que la barre 10 sert de poussoir pour transférer la rangée d'objets de la bande 7 au tapis convoyeur 1. Des organes 12 et 13 règlent la longueur et la position de chaque rangée suivant une commande programmée.

La figure 2 représente des éléments du dispositif analogues à ceux de la figure 1.

Sur cette figure l'axe de rotation du dispositif de cerclage est représenté au niveau du mécanisme de lancement de tension et de fixation. Cette position est avantageuse, comme nous l'avons indiqué, parce qu'elle permet d'équilibrer le dispositif mobile, ce qui facilite la mise en mouvement de l'ensemble.

Ce mouvement est communiqué par une bielle 14 articulée d'une part à l'extrémité du cadre 2, et d'autre part, à un levier 16 actionné par une came non représentée, entraînée elle-même par un moteur électrique non représenté. Un système 15 permet de régler l'amplitude du mouvement du cadre 2. Une came analogue entraînée par le même moteur actionne le levier 17, et permet de relever par l'intermédiaire de la bielette 18 le support 19 de la barre 6, articulé sur des montant 20.

L'organe de préhension est formé d'une châssis 21 supportant des têtes de préhension constituées par des boudins 22, gonflables au moyen d'un système d'alimentation pneumatique non représenté.

L'organe de préhension est porté par un mécanisme de levage et de transfert. Sur les figures 2 et 3 le mouvement vertical, assuré par un câble et un moteur non représentés, est conduit par une structure articulée à double parallélogramme 23. L'ensemble est monté sur un chariot non représenté, mobile sur un rail permettant un déplacement pour venir à la verticale du poste suivant de la chaîne de conditionnement, par exemple un poste de palettisation.

Le dispositif comprend en outre un ensemble de commande aussurant un fonctionnement entièrement automatisé. Des détecteurs, par exemple photoélectrique, vérifient l'avancement du processus aux différentes étapes au cycle conduisant des objets amenés par la bande 7 jusqu'au lot cerclé et commandent son transfert pour la suite du conditionnement.

Le cycle de fonctionnement selon l'invention est décrit dans ce qui suit en se référant au cas du cerclage de bouteilles. Ceci n'a bien évidement aucun caractère limitatif, le procédé et le dispositif pouvant être utilisés pour n'importe quel type d'objets susceptibles d'être assemblés par lots en utilisant des moyens de cerclage.

Les bouteilles 11 sont amenées en continu, depuis une zone de stockage, par la bande convoyeuse 7. Elles sont arrêtées par l'organe 12 qui détermine la position de l'extrémité de la rangée qui est transférée ultérieurement sur le convoyeur. La rangée de bouteilles se constitue entre les barres 9 et 10. Un détecteur, disposé sur le trajet des bouteilles à l'entrée du dispositif distributeur compte les bouteilles de la rangée ou détermine la longueur de celle-ci. Lorsque le nombre prédéterminé est atteint (ou encore, ce qui est équivalent, lorsque la rangée atteint la longueur correspondante) un élément 13 fait obstacle à l'apport de bouteilles supplémentaires. La barre 9 est relevée, dégageant les bouteilles du côté du tapis convoyeur et simultanément la barre 10, dans un mouvement de translation, pousse les bouteilles sur le convoyeur. Après quoi, la rangée de bouteilles chemine sur le convoyeur, les éléments du dispositif distributeur reprennent leur position initiale et une nouvelle rangée est formée.

Le dispositif répartiteur règle le nombre et la position des bouteilles de chaque rangée en fonction du lot que l'on veut constituer. Ainsi, sur la figure 1, on a représenté la formation d'un lot d'objets disposés en quinquonce, les rangées impaires ayant un objet de moins que les rangées paires. D'autres combinaisons de séquences plus compliquées peuvent aisément être réalisées. Il est possible notamment, lorsque l'on constitue des lots d'objets cylindriques comportant un grand nombre d'objets par rangée et de nombreuses rangées, de réduire progressivement le nombre d'objets des premières et des dernières rangées. On obtient ainsi des lots ne présentant pas de «coins», ce qui améliorer leur stabilité sous la tension du lien.

A titre d'exemple, on constitue de cette façon des lots de bouteilles comprenant 13 rangées. La première et la dernière rangées comprennent chacune 12 bouteilles. Pour le reste les rangées paires comprennent 13 bouteilles et les rangées impaires 14 bouteilles.

Les rangées de bouteilles placées sur le convoyeur s'avancent vers l'aire d'accumulation. Au cours de leur progression elles passent successivement sous le barrage 6 et le cadre 2 du dispositif de cerclage, tous les deux en position relevée. Elles sont arrêtées par le guide transversal 4 et maintenues par les guides latéraux 5 et s'accumulent dans l'ordre préétabli par le distributeur sur l'aire d'accumulation et de cerclage.

Un détecteur non représenté envoie un signal lorsque le lot est au complet. Ce signal commande l'abaissement simultané du cadre 2 de cerclage et du barrage 6 (figure 2). L'organe de préhension est également abaissé. Les boudins 22 sont gonflés de façon à emprisonner le goulot des bouteilles. Le cerclage est réalisé sur les bouteilles alors qu'elles reposent sur le tapis convoyeur et sont maintenues à leur partie supérieure par l'organe de préhension.

Le cerclage effectué, le cycle se poursuit par le relèvement de la tête de préhension emportant le lot de bouteilles cerclées comme indiqué à la figure 3. Dès que le lot de bouteilles est retiré du cadre 2 de cerclage, celui-ci est relevé de même que le barrage 6. Le dispositif est en position pour un nouveau cycle.

La présence du barrage 6 permet un accroissement de la fréquence du cycle d'opérations. Pendant la mise en place de l'organe de préhension, le gonflement des boudins, le cerclage et le relèvement de l'organe de préhension, la formation des rangées de bouteilles peut continuer. La, ou les rangées formées pendant ce temps sont arrêtées par la barre et libérées lorsque l'aire d'accumulation est prête à recevoir un nouveau lot de bouteilles.

Dans ce qui précède le cerclage est effectué sur des lots de bouteilles. Ceci ne constitue qu'un exemple et n'a aucun caractère limitatif. L'invention est applicable à des objets dont la nautre et/ ou la forme peuvent être très diverses. Il peut s'agir notamment de boîtes, de pots, de tubes, etc., dont les formes sont cylindriques, ovales, carrées, ou toute forme polygonale se prêtant à la formation de lots d'objets et au cerclage des ces lots.

## Revendications

1. Procédé pour la formation de lots d'objets et le cerclage de ces lots, dans lequel des lots d'objets sont constitués, les objets constituant ces lots sont resserrés les uns contre les autres, les objets formant un lot sont cercles en un poste de cerclage puis retirés du poste de cerclage, caractérisé par le fait que l'on effectue la succession d'opérations suivantes:
- l'acheminement des objets, isolément ou partiellement regroupés, vers une aire d'accumulation et de cerclage où ils sont rassemblés en une couche, les objets étant latéralement au contact les uns des autres, pendant cette étape le cadre du dispositif de cerclage étant dans une position «d'attente» dans laquelle il ne fait pas obstacle à l'acheminement des objets;
- la mise en position du cadre du dispositif de cerclage de façon qu'il entoure complètement le lot formé maintenu sur la dite aire, le cadre de cerclage dans cette position faisant obstacle à l'acheminement d'objets supplémentaires sur l'aire d'accumulation et de cerclage;
- le cerclage du lot d'objets et son enlèvement de l'aire d'accumulation et de cerclage;
- la mise en position d'attente du cadre de cerclage pour une nouvelle succession d'opérations.

2. Procédé selon la revendication 1, caractérisé en ce que le passage du dispositif de cerclage de la position d'attente à la position de cerclage est réalisé par rotation d'au moins une partie du dispositif de cerclage comprenant le cadre de ce dispositif, autour d'un axe fixé, parallèle à l'aire de cerclage et d'accumulation et disposé transversalement à la progression des objets.

3. Procédé selon la revendication 1 ou la revendication 2, caractérisé en ce qu'au moins la partie du cadre située en amont par rapport à la progression des objets vers l'aire d'accumulation et de cerclage, se trouve en position d'attente à une distance suffisante au-dessus de l'organe d'acheminement des objets pour ne pas faire obstacle à la progression desdits objets, et est rapprochée du dit organe pour être amenée en position de cerclage.

4. Procédé selon l'une quelconque des revendications précédentes, caractérisé en ce que l'accumulation et le cerclage sont effectués sur l'organe servant à l'acheminement des objets.

5. Procédé selon l'une quelconque des revendications précédentes, caractérisé en ce que les objets sont acheminés de façon continue.

6. Procédé selon la revendication 5, caractérisé en ce qu'un barrage est disposé sur le trajet des objets pendant l'opération de cerclage pour séparer et/ou retenir les objets en surnombre.

7. Procédé selon l'une quelconque des revendications précédentes, caractérisé en ce que les objets sont acheminés vers l'aire d'accumulation et de cerclage en groupes formés chacun d'une rangée préétablie.

8. procédé selon l'une quelconque des revendications précédentes, caractérisé en ce que, pendant l'opération de cerclage, les objets reposant sur l'aire d'accumulation et de cerclage sont également maintenus en position par un organe de préhension servant à l'enlèvement du lot d'objets une fois celui-ci cerclé.

9. Dispositif pour la fomation et le cerclage de lots d'objets (11) par un procédé selon l'une des revendications précédentes comprenant des moyens (1) pour acheminer les objets vers un aire d'accumulation et de cerclage desdits objets, ladite aire étant délimitée par des guides de retenue (4, 5) des objets disposés sur sont pourtour à l'exception du côté par lequel les objets pénètrent sur cette aire, un dispositif de cerclage dont au moins une partie est mobile de telle sorte que le cadre (2) de ce dispositif puisse prendre au moins deux positions, une position de cerclage dans laquelle le cadre entoure le lot d'objets à cercler rassemblés sur l'aire d'accumulation et de cerclage, une position d'attente dans laquelle le côté du cadre correspondant à celui de l'aire d'accumulation par laquel les objets pénètrent dans cette aire est placé de façon à ne pas faire obstacle à l'acheminement des objets, et un organe de préhension (21,22,23) mobile pour saisir le lot d'objets cerclé et l'enlever de l'aire d'accumulation et de cerclage.

10. Dispositif selon la revendication 9, caractérisé en ce que le dispositif de cerclage est monté mobile autour d'un axe sensiblement parallèle à l'aire d'accumulation et de cerclage et transversal au sens de la progression des objets.

11. Dispositif selon la revendication 9 ou la revendication 10, caractérisé en ce qu'il comprend en outre des moyens (6) disposés en amont de l'aire d'accumulation et de cerclage, synchronisés avec le mouvement du cadre (2) du dispositif de cerclage, de façon qu'ils fassent barrage à la progression des objets lorsque le cadre est en position de cerclage, et laissent passer les objets dans la position d'attente.

12. Dispositif selon la revendication 11, caractérisé en ce que les moyens formant barrage (6) sont constitués par une barre disposée transversalement sur le trajet des objets, ladite barre étant montée sur des supports (19) mobiles en rotation de façon à ce qu'en position d'attente, la barre soit suffisamment écartée des moyens (1) acheminant les objets pour ne pas faire obstacle à la progression des objets.

13. Dispositif selon l'une quelconque des revendications 10 à 12, caractérisé en ce que les moyens d'acheminement des objets (11) sont constitués par un tapis convoyeur (1) et que l'aire d'accumulation et de cerclage est constituée sur ce tapis convoyeur.

14. Dispositif selon la revendication 13, caractérisé en ce que le tapis convoyeur (1) est alimenté en objets (11) au moyen d'un système distributeur (8) délivrant les objets en nombre déterminé et alignés, le nombre d'objets de lignes successives pouvant varier suivant une répartition programmée en fonction du lot à constituer.

15. Disposition selon l'une quelconque des revendications précédentes, caractérisé en ce que l'organe de préhension (21,22,23) est animé d'un mouvement vertical pour venir saisir les objets pendant le cerclage et les ôter de l'aire d'accumulation et de cerclage après le cerclage, mouvement qui est synchronisé avec celui du dispositif de cerclage.

16. Dispositif selon l'une quelconque des revendications 10 à 15, caractérisé en ce que le mécanisme (3) de lancement et de fixation du lien de la cercleuse est solidaire du cadre (2) et est disposé sur le côté du cadre voisin de l'axe de rotation.

## Patentansprüche

1. Verfahren zur Bildung und zum Umbinden abgeteilter Mengen von Gegenständen, bei welchem abgeteilte Mengen von Gegenständen gebildet, die Gegenstände dieser abgeteilten Mengen dicht aneinander gedrückt, die eine abgeteilte Menge bildenden Gegenstände in einer Bindestation umbunden und dann aus dieser entnommen werden, dadurch gekennzeichnet, dass aufeinanderfolgend
- die Gegenstände einzeln oder teilweise gruppiert zu einer Sammel- und Bindefläche gefördert werden, wo sie in einer Lage mit seitlichem Kontakt zueinander zusammengestellt werden, wobei während dieses Vorgangs der Rahmen der Bindevorrichtung sich in einer Bereitschaftsstellung befindet, in welcher dieser die Förderung der Gegenstände nicht behindert,
- der Rahmen der Bindevorrichtung derart in Stellung gebracht wird, dass dieser die abgeteilte Menge auf der Sammelfläche vollständig umschliesst, wobei der Binderahmen in dieser Stellung die Förderung weiterer Gegenstände auf die Sammel- und Bindefläche unterbindet,
- die abgeteilte Menge von Gegenständen umbunden und von der Sammel- und Bindefläche abgehoben wird und
- der Binderahmen für eine weitere Arbeitsfolge in Bereitschaftsstellung gebracht wird.

2. Verfahren nach Anspruch 1, dadurch gekennzeichnet, dass die Überführung der Bindevorrichtung von der Bereitschaftsstellung in die Bindestellung durch Drehung von mindestens einem den Rahmen enthaltenden Teil der Bindevorrichtung um eine feste Achse bewirkt wird, die parallel zur Sammel- und Bindefläche sowie quer zur Förderrichtung der Gegenstände angeordnet ist.

3. Verfahren nach Anspruch 1 oder 2, dadurch gekennzeichnet, dass mindestens der Teil des Rahmens, der vor der Förderstrecke der Gegenstände zur Sammel- und Bindefläche liegt, sich in der Bereitschaftsstellung in einem ausreichend grossen Abstand oberhalb des Fördermittels für die Gegenstände befindet, so dass er den Vorschub der Gegenstände nicht behindert, und dem Fördermittel angenähert wird, um in Bindestellung gebracht zu werden.

4. Verfahren nach einem der vorhergehenden Ansprüche, dadurch gekennzeichnet, dass das Sammeln und das Binden auf dem Fördermittel für die Gegenstände vorgenommen wird.

5. Verfahren nach einem der vorhergehenden Ansprüche, dadurch gekennzeichnet, dass die Gegenstände kontinuierlich gefördert werden.

6. Verfahren nach Anspruch 5, dadurch gekennzeichnet, dass während des Bindevorgangs auf der Förderbahn der Gegenstände eine Sperre zur Trennung und/oder Rückhaltung von Gegenständen in Überzahl angeordnet ist.

7. Verfahren nach einem der vorhergehenden Ansprüche, dadurch gekennzeichnet, dass die Gegenstände in Gruppen, die jede aus einer vorbestimmten Reihe gebildet sind, zur Sammel-und Bindefläche gefördert werden.

8. Verfahren nach einem der vorhergehenden Ansprüche, dadurch gekennzeichnet, dass während des Bindevorgangs die auf der Sammel- und Bindefläche ruhenden Gegenstände durch eine Greifeinrichtung in Stellung gehalten werden, die auch zum Anheben der abgeteilten Menge von Gegenständen nach dem Binden dient.

9. Vorrichtung zur Bildung und zum Umbinden von abgeteilten Mengen von Gegenständen (11) für ein Verfahren nach einem der vorhergehenden Ansprüche, mit einer Einrichtung (1) zur Förderung der Gegenstände zu einer Sammel- und Bindefläche, welche von Anschlagführungen (4, 5) für die Gegenstände begrenzt sind, die mit Ausnahme der Seite, an welcher die Gegenstände auf die Fläche gelangen, über den Gesamtumfang der Fläche angeordnet sind, mit einer Bindevorrichtung, von der mindestens ein Teil beweglich ist, derart, dass der Rahmen (2) der Vorrichtung in mindestens zwei Stellungen gebracht werden kann, nämlich einer Bindestellung, in welcher der Rahmen die abgeteilte und zu bindende Menge von Gegentänden auf der Sammel-und Bindefläche umgibt, und eine Bereitschaftsstellung, in welcher der der Zutrittsseite der Sammelfläche für die Gegenstände zugeordnete Rand des Rahmens derart angeordnet ist, dass dieser nicht die Förderung der Gegenstände behindert, sowie mit einer beweglichen Greifeinrichtung (21, 22, 23) zum Greifen und zum Abheben der abgeteilten und gebundenen Menge von Gegenständen von der Sammel- und Bindefläche.

10. Vorrichtung nach Anspruch 9, dadurch gekennzeichnet, dass die Bindevorrichtung um eine Achse bewegbar angeordnet ist, welche sich im wesentlichen parallel zur Sammel- und Bindefläche sowie quer zur Förderrichtung der Gegenstände erstreckt.

11. Vorrichtung nach Anspruch 9 oder 10, dadurch gekennzeichnet, dass die Vorrichtung eine vor der Sammel- und Bindefläche angeordnete Einrichtung (6) aufweist, die mit der Bewegung des Rahmens (2) der Bindevorrichtung derart synchronisiert ist, dass sie die Förderung der Gegenstände sperrt, wenn sich der Rahmen in Bindestellung befindet, und in der Bereitschaftsstellung des Rahmens passieren lässt.

12. Vorrichtung nach Anspruch 11, dadurch gekennzeichnet, dass die eine Sperre (6) bildende Einrichtung durch eine quer zur Förderbahn der Gegenstände angeordnete Stange gebildet ist, welche derart auf drehbeweglichen Stützgliedern (19) angeordnet ist, dass die Stange sich in Bereitschaftsstellung des Rahmens in ausreichendem Abstand zur Fördereinrichtung (1) befindet, so dass sie die Förderung der Gegenstände nicht behindert.

13. Vorrichtung nach einem der Ansprüche 10 bis 12, dadurch gekennzeichnet, dass die Fördereinrichtung für die Gegenstände (11) durch einen Bandförderer (1) gebildet ist, auf dem die Sammel- und Bindefläche gebildet ist.

14. Vorrichtung nach Anspruch 13, dadurch gekennzeichnet, dass der Bandförderer (1) mittels einer Verteileinrichtung (8) mit Gegenständen (11) versorgt ist, welche die Gegenstände ausgerichtet und in vorbestimmter Anzahl übergibt, wobei die Anzahl von Gegenständen aufeinanderfolgender Reihen entsprechend einer in Abhängigkeit von der zu bildenden abgeteilten Menge programmierten Aufteilung variieren kann.

15. Vorrichtung nach einem der vorhergehenden Ansprüche, dadurch gekennzeichnet, dass die Greifeinrichtung (21, 22, 23) vertikal beweglich angetrieben ist, um die Gegenstände während des Bindens zu greifen und diese von der Sammel- und Bindefläche nach dem Binden abzuheben, wobei die Bewegung mit der der Bindevorrichtung synchronisiert ist.

16. Vorrichtung nach einem der Ansprüche 10 bis 15, dadurch gekennzeichnet, dass die Einrichtung (3) zur Aufgabe und zur Fixierung des Bindebandes mit dem Rahmen (2) verbunden und auf der der Drehachse benachbarten Seite des Rahmens angeordnet ist.

## Claims

1. Method of forming batches of objects and for banding these batches, in which batches of objects are made up, the objects of which these batches are constituted being drawn tightly against one another, the objects forming one batch being banded in a banding or hooping station and then being withdrawn from the said station, characterised in that the following sequence of operations are performed:
- the routing of the objects, separately or partially grouped, towards a collecting and banding area where they are collected together in one layer, the objects being laterally in contact with one another, during this stage the frame of the banding apparatus being in a 'stand-by' position in which it does not interfere with the flow of the objects;
- the positioning of the frame of the banding apparatus in such a way that it completely encircles the batch formed and maintained on the said area, the banding frame in this position representing an obstacle to the flow of additional objects onto the collecting and banding area;
- the banding of the batch of objects and its removal from the collecting and banding area, and
- positioning of the banding frame on 'stand-by' for a fresh sequence of operation.

2. Method according to Claim 1, characterised in that movement of the banding apparatus from the stand-by position to the banding position is achieved by rotation of at least one part of the banding apparatus comprising the frame of this apparatus, about a fixed axis, parallel with the collecting and banding area and disposed transversely to the direction of movement of the objects.

3. A method according to Claim 1 or Claim 2, characterised in that at least the part of the frame situated upstream in relation to the progression of objects towards the collecting and banding area is in the stand-by position at a distance sufficiently above the means of routing the objects in order not to impede the progress of the said objects, and is brought towards the said means in order to be moved into the banding position.

4. A method according to any one of the preceding Claims, characterised in that the collecting and banding are carried out on the means used for routing the objects.

5. A method according to any one of the preceding Claims, characterised in that the objects are routed in a continuous fashion.

6. A method according to Claim 5, characterised in that a barrier is disposed in the path of the objects during the banding operation in order to separate off and/or keep back excess objects.

7. A method according to any one of the preceding Claims, characterised in that the objects are routed towards the collecting and banding area in groups each formed of a pre-established row.

8. A method according to any one of the preceding Claims, characterised in that, during the banding operation, the objects at rest on the collecting and banding area are likewise maintained in position by a gripping means serving to remove the batch of objects once it has been banded.

9. Apparatus for forming and banding batches of objects (11) by a method according to one of the preceding Claims, comprising means (1) for routing the objects towards an area for collecting together and banding the said objects, the said area being bounded by guides (4, 5) for retaining objects disposed around the area, except on the side through which the objects enter the area, a banding apparatus of which at least one part is movable in such a way that the frame (2) of the said apparatus can adopt at least two positions, a banding position in which the frame encircles the batch of objects to be banded and which are grouped together on the collecting and banding area, a stand-by position in which the side of the frame corresponding to that of the collecting area through which the objects enter the area is placed in such a way as not to impede the flow of the said objects, and a gripping means (21,22,23) which is movable in order to take hold of the batch of banded objects to remove them from the collecting and banding area.

10. Apparatus according to Claim 9, characterised in that banding apparatus is mounted to be movable about an axis substantially parallel with the collecting and banding area and transverse to the direction of progress of the objects.

11. Apparatus according to Claim 9 or Claim 10, characterised in that it furthermore comprises means (6) disposed upstream of the collecting and banding area, synchronised with the movement of the frame (2) of the banding apparatus in such a way that the said means provide a barrier to the progress of the objects when the frame is in the banding position, and allow the objects to pass when in the stand-by position.

12. Apparatus according to Claim 11, characterised in that the means forming the barrier (6) consist of a bar disposed transversely across the path of the objects, the said bar being mounted on supports (19) which are movable so as to rotate in such a way that, in the stand-by position, the bar is sufficiently removed from the means (1) carrying the objects so that it does not impede the progress of the objects.

13. Apparatus according to any one of Claims 10 to 12, characterised in that the means of routing the objects (11) consist of a conveyor belt (1) and in that the collecting and banding area is constituted on this conveyor belt.

14. Apparatus according to Claim 13, characterised in that the conveyer belt (1) is supplied with objects (11) by a distributor system (8) delivering the objects in a predetermined and aligned number, the number of objects in successive lines varying if necessary according to a distribution programmed as a function of the batch which is to be constituted.

15. Apparatus according to any one of the preceding Claims, characterised in that the gripping means (21, 22, 23) is made to perform a vertical movement in order to grip the objects during banding and to remove them from the collecting and banding area after the banding operation, a movement which is synchronised with that of the banding apparatus.

16. Apparatus according to any one of Claims 10 to 15, characterised in that mechanism (3) for projecting and fixing the banding member is rigid with the frame (2) and is disposed on that side of the frame which is close to the axis of rotation.
